# EUROPÄISCHE PATENTSCHRIFT

(11) **EP 1 224 336 B1**
(45) Veröffentlichungstag und Bekanntmachung des Hinweises auf die Patenterteilung: **22.10.2003**
(21) Anmeldenummer: 00960219.4
(22) Anmeldetag: 20.09.2000
(51) Int. Cl.: C21C 5/30, C21C 5/34, C21C 5/48, C21C 5/46

(54) **VERFAHREN UND EINRICHTUNG ZUM UNTERBADEINBLASEN VON GASEN ODER FESTSTOFFEN IN EIN METALLURGISCHES BAD**
METHOD AND APPARATUS FOR INJECTING GASES OR SOLIDS INTO THE BOTTOM OF A METALLURGICAL BATH
PROCEDE ET APPAREIL POUR INJECTER DES GAZ ET DES SOLIDES SOUS LA SURFACE D'UN BAIN METALLURGIQUE

(30) Priorität: 22.09.1999 AT 162199
(43) Veröffentlichungstag der Anmeldung: 24.07.2002
(73) Patentinhaber: VOEST-ALPINE INDUSTRIEANLAGENBAU GMBH, 4020 Linz (AT)
(72) Erfinder: ZHAI, Yuyou, A-4020 Linz (AT); MITTAG, Peter, A-4030 Linz (AT)
(74) Vertreter: Kopecky, Helmut, Dipl.-Ing.
(86) Internationale Anmeldenummer: AT0000251
(87) Internationale Veröffentlichungsnummer: WO01021842

(56) Entgegenhaltungen:
- DE-A- 3 102 809
- PATENT ABSTRACTS OF JAPAN vol. 008, no. 232 (C-248), 25. Oktober 1984 (1984-10-25) -& JP 59 113113 A (KAWASAKI SEITETSU KK), 29. Juni 1984 (1984-06-29)
- PATENT ABSTRACTS OF JAPAN vol. 006, no. 110 (C-109), 22. Juni 1982 (1982-06-22) & JP 57 039115 A (NIPPON KOKAN KK), 4. März 1982 (1982-03-04)

## Beschreibung

Die Erfindung betrifft ein Verfahren zum Unterbadeinblasen von Prozeßgasen oder deren Gemischen und/oder von feinkörnigen metallischen und/oder nicht-metallischen Feststoffen oder deren Gemischen mittels gekühlter Unterbaddüsen in ein in einem metallurgischen Gefäß befindliches Schmelzbad, insbesondere in eine Stahlschmelze, wobei zur Kühlung der Unterbaddüsen ein den Strom der eingeblasenen Prozeßgase und/oder Feststoffe mantelförmig umgebender Gasstrom aus Schutzgas in das metallurgische Gefäß eingeleitet wird, wobei der Gasstrom aus Schutzgas in Abhängigkeit der Kühlbedingungen geregelt wird, sowie eine Einrichtung zur Durchführung des Verfahrens.

Für die Entkohlung der Stahlschmelzen und andere metallurgische Zwecke ist es aus Gründen der Thermodynamik und der Prozeßkinetik erforderlich, mit speziellen Düsen in das Schmelzbad unter die Badoberfläche technische Prozeßgase, wie Stickstoff (N₂), Sauerstoff (O₂), Argon (Ar), Kohlenwasserstoff (CₓH_{y}), Kohlendioxid (CO₂), überhitzten Dampf (H₂O), Luft, Feststoffe oder Gemische aus diesen einzublasen.

Die bekanntesten Verfahren für den Konverterbereich für die Erzeugung von Stählen/Chromstählen sind: AOD (Argon-Oxygen-Decarburization), MRP (Metal-Refining-Process), OBM (Oxygen-Bodenblasen-Maxhütte), K-OBM (Kombiniert-Oxygen-Bodenblasen-Maxhütte), K-OBM-S (Kombiniert-Oxygen-Bodenblasen-Maxhütte-Stainless) sowie CLU (Creusot-Loire-Uddeholm). Diese Einblastechniken werden in der letzten Zeit vermehrt auch an Elektro-Lichtbogenöfen zum Einblasen von Gasen, wie Sauerstoff, durch Unterbaddüsen verwendet.

Somit ist die Zufuhr von Prozeßgasen durch Unterbaddüsen in Metallschmelzen seit langem bekannt, beispielhaft aus der DE-A - 19 04 383, der EP-A - 0 339 644 und der EP-A-0 317 187. Aus der DE-A - 195 02 683 ist es auch bekannt, daß die Beaufschlagung mit CₓH_{y}-Gasen an den Gaskanälen einer Bodenanode zu einer die Lebensdauer der Bodenanode erhöhenden Pilzbildung führen kann.

Die Unterbaddüsen werden an der mit Feuerfestmaterial ausgemauerten Seitenwand oder im Boden des metallurgischen Gefäßes eingebaut. Die Unterbaddüsen weisen in der Regel zwei konzentrische Rohre auf, u.zw. ein Zentralrohr und ein dieses unter Freilassung eines zylindrischen Ringspaltes umgebendes Mantelrohr. Durch das innere Zentralrohr fließen die eigentlichen Prozeßgase mit oder ohne Feststoffe und durch den Ringspalt zwischen dem Zentralrohr und dem äußeren Metallrohr Inertgase und/oder Kohlenwasserstoffe und/oder Kohlendioxid als sogenannte Schutzgase. Die Schutzgase sollen die feuerfeste Zustellung im Düsenbereich durch eine Pilzbildung (der Pilz ist von erstarrtem Metall, z.B. Stahl oder Eisen, gebildet) gegen übermäßigen Verschleiß durch Oxidation durch die Prozeßgase, insbesondere durch das Prozeßgas O₂, sowie gegen Erosion durch starke Badbewegung und thermische Belastung schützen.

Bei allen Verfahren zeigt sich jedoch, daß trotz des Einleitens von Schutzgas (auch Mantelgas genannt) in den Ringspalt der Unterbaddüse das Feuerfestmaterial im Düsenbereich am raschesten verschleißt. Das heißt, daß dieser Bereich eine Schwachstelle in der gesamten Ausmauerung ist.

Durch die der Unterbaddüse zugeführte Schutzgasmenge kann es zu einer zu starken Kühlung der Düsen kommen, was einen übermäßigen Pilz zur Folge hat. Mit einem übermäßigen Pilz an der Düse tendiert das Zentralrohr zuzuwachsen. Hierdurch steigen die Drücke der Gase in den Leitungen, was eine unkontrollierte Seitenströmung zwischen dem Pilz und dem Feuerfestmaterial verursachen kann und somit ein erhöhtes Auswaschen des Feuerfestmaterials im Düsenbereich bewirkt. Weiters beeinträchtigt ein Zugehen des Zentralrohres die Verfügbarkeit der Einblasfunktion der Unterbaddüse. Durch eine übermäßige Pilzbildung an der Düsenmündung ist somit auch ein Feststoffeinblasen und eine kontinuierliche Unterbaddüsen-Temperaturmessung nicht mehr möglich.

Ist die Schutzgasmenge zur Kühlung nicht ausreichend, kann es zur Verkleinerung des Pilzes bzw. einem Rückbrand der Unterbaddüse und hierdurch zu einem erhöhten Verschleiß an Feuerfestmaterial im Düsenbereich kommen.

In der JP-A - 58019424 wird ein Verfahren zum Steuern der Bodendüsenkühlung eines Konverters beschrieben, bei dem die Durchflußrate des Kühlmediums entsprechend der aus Durchflußrate und Druck des Kühlmediums abgeleiteten Kühlbedingungen geregelt wird, um eine optimale Pilzgröße an der Düsenmündung aufrechtzuerhalten.

Gemäß SU-A - 1 093 706 wird bei einem Stahlkonverter die Durchflußrate an Erdgas durch die Bodendüsen in Abhängigkeit von der Temperatur des Schmelzbades korrigiert, um den Abbrand der Düsen und des Feuerfestmaterials zu verringern und eine Verkrustung der Düsen zu verhindern, wobei auf eine optimale Pilzbildung nicht geachtet wird.

Gewäß DE-A-31 02 809 wird die Zufuhr von Schutzgas zum Mantel einer in der Wand eines metallurgischen Gefäßes angeordneten Unterbaddüse geregelt über ein Durchfluß-Regelventil, welches in einer zu einer Mehrzahl solcher Düsen führenden Schutzgas-Hauptleitung angeordnet ist, sowie über ein weiteres Regelventie, welches in einer zu einer ein zelnen solden Düse führenden Schutzgas-Zweigleitung angeordnet ist und abhängig von an der Düse gemessenen werden von Druch und Durchflußmenge des Schutzgases eingestellt wird. Gesonderte Regelungen für eine Basismunge des Schutzgases sowie für eine Zusatzmenge des Schutzgases, letztere in Abhängigkeit von an der Düse gemessenen Werten von Druck und/oder temperatur, sind nicht vorgesehen.

Die Erfindung bezweckt die Vermeidung der ober genannten Nachteile und Schwierigkeiten und stellt sich die Aufgabe, ein Verfahren der eingangs beschriebenen Art sowie eine Einrichtung zur Durchführung des Verfahrens zu schaffen, durch welche ein übermäßiger Verschleiß des Feuerfestmaterials und ein Zuwachsen der Düsenmündung mit Sicherheit vermieden wird. Insbesondere soll für die unterschiedlichsten Betriebszustände des metallurgischen Gefäßes stets eine optimale Pilzbildung an der Düsenmündung sowie ein Zuführen von Prozeßgasen und/oder Feststoffen in das Schmelzbad in der gewünschten Menge zu jedem beliebigen Zeitpunkt sowie eine wesentliche Verlängerung der Einsatzzeit eines metallurgischen Gefäßes bis zum Erfordernis einer Erneuerung oder Reparatur der Auskleidung aus feuerfestem Material sichergestellt sein.

Diese Aufgabe wird erfindungsgemäß dadurch gelöst, daß die einer Unterbaddüse zugeleitete Menge an Schutzgas mittels kombinierter Mengenregelung und Druck- und/oder Temperaturregelung geregelt wird, indem mindestens ein Regelkreis eine Basisschutzgasmenge mit einer Mengenregelung sicherstellt und mindestens ein zusätzlicher Regelkreis Schwankungen des Schutzgasbedarfs zur Freihaltung und optimalen Kühlung der Unterbaddüsen während eines Prozesses in Abhängigkeit des sich an der Unterbaddüse einstellenden Druckes des Schutzgases und/oder in Abhängigkeit der Temperatur des im metallurgischen Gefäß vorhandenen Schmelzbades regelt, wobei vorteilhaft die Menge an Schutzgas bei Absinken des Drucks erhöht und bei Steigen des Drucks erniedrigt wird sowie weiters zweckmäßig die Menge an Schutzgas bei Absinken der Temperatur des Schmelzbades erniedrigt und bei Steigen der Temperatur erhöht wird.

Die Erfindung beruht auf der Erkenntnis, daß die grundsätzliche Ursache für eine zu starke oder zu schwache Pilzbildung darin liegt, daß gemäß dem Stand der Technik die Menge des Schutzgases für die Unterbaddüsen fix eingestellt wird, unabhängig von dem zu einem bestimmten Zeitpunkt tatsächlichen Kühlbedarf, der eine Funktion der Badtemperatur, Betriebszustand des Prozesses und Pilzgröße bzw. Pilzform ist. Beispielsweise wird gemäß dem Stand der Technik für eine Bodendüse an einem Stahlwerks-Konverter die CH₄-Durchflußmenge mit ca. 5 % der einzublasenden Sauerstoffdurchflußmenge eingestellt.

Es hat sich für die Regelung der Menge des Schutzgases als zweckmäßig erwiesen, wenn die Basisschutzgasmenge in Abhängigkeit der Bauart einer Unterbaddüse und/oder dem Einsatzort einer Unterbaddüse und/oder in Abhängigkeit des Abbrandes der Unterbaddüse unabhängig von Druckänderungen des Schutzgases und unabhängig von der Temperatur des im metallurgischen Gefäß vorhandenen Schmelzbades eingestellt wird, und daß die Zusatzmenge an Schutzgas in Abhängigkeit des Druckes des Schutzgases und/oder in Abhängigkeit der Temperatur des im metallurgischen Gefäß vorhandenen Schmelzbades geregelt wird.

Mit dem erfindungsgemäßen Verfahren ist es möglich, das Schutzgas von Gasen oder Flüssigkeiten mit unterschiedlicher chemischer Zusammensetzung zu bilden, wobei vorteilhaft mindestens ein erstes Gas mit einer bestimmten ersten chemischen Zusammensetzung für die Basisschutzgasmenge sowie mindestens ein zweites Gas mit einer gleichen oder einer von der ersten chemischen Zusammensetzung abweichenden chemischen Zusammensetzung für die Zusatzmenge eingesetzt werden und weiters zweckmäßig als Schutzgas für die Zusatzmenge ein Gas mit der chemischen Zusammensetzung CₓH_{y} eingesetzt wird.

Da es an der Unterbaddüse während einer Ofenreise bzw. während der Einsatzzeit eines metallurgischen Gefäßes zwischen zwei Neuausmauerungen aufgrund des allgemeinen Verschleißes des Feuerfestmaterials zu einer Herabsetzung des Druckverlusts an der Unterbaddüse kommt (die Unterbaddüse verschleißt mit dem Feuerfestmaterial und wird während einer Ofenreise kürzer), ist es zweckmäßig, daß der Ausmauerungszustand des metallurgischen Gefäßes, d.h. der Verschleiß der Auskleidung aus feuerfestem Material bei der Regelung der Menge des Schutzgases berücksichtigt wird.

Um Störeinflüsse durch die Prozeßgase und/oder durch die Unterbaddüse eingeblasene Feststoffe möglichst auszuschalten, werden vorteilhaft für die Regelung der Menge des Schutzgases die durch die Unterbaddüsen eingeblasenen Prozeßgase und/oder Feststoffe hinsichtlich Menge und/oder Temperatur und/oder chemischer Zusammensetzung berücksichtigt, wobei zweckmäßig die Berücksichtigung der durch die Unterbaddüsen eingeblasenen Prozeßgase bzw. Feststoffe für die Festlegung der Basisschutzgasmenge des zugeführten Schutzgases herangezogen wird.

Eine Einrichtung zur Durchführung des erfindungsgemäßen Verfahrens mit einem ein Schmelzbad aufnehmenden metallurgischen Gefüß, mindestens einer im metallurgischen Gefäß eingebauten und dessen feuerfeste Auskleidung durchsetzenden Unterbaddüse mit einem Zentralrohr zur Einleitung von Prozeßgasen oder deren Gemische und/oder feinkörnigen metallischen und/oder nicht-metallischen Feststoffen oder deren Gemische in das Schmelzbad, welches Zentralrohr von einem mantelförmigen Ringspalt zur Einleitung eines über eine Zuleitung zugeführten Schutzgases umgeben ist, ist dadurch gekennzeichnet, daß eine Druckmeßeinrichtung zur Messung des sich an der Unterbaddüse einstellenden Druckes des Schutzgases vorgesehen ist, welche Druckmeßeinrichtung mit einem Druck- oder Mengenregelventil gekoppelt ist, welches in der Zuleitung für das Schutzgas zu dieser Unterbaddüse vorgesehen ist, und daß weiters eine weitere Leitung für eine Zuführung einer Basisschutzgasmenge vorgesehen ist, die mit einem Mengenregelventil versehen, jedoch nicht mit der Druckmeßeinrichtung gekoppelt ist.

Eine weitere Einrichtung zur Durchführung des erfindungsgemäßen Verfahrens mit einem ein Schmelzbad aufnehmenden metallurgischen Gefäß, mindestens einer im metallurgischen Gefäß eingebauten und dessen feuerfeste Auskleidung durchsetzenden Unterbaddüse mit einem Zentralrohr zur Einleitung von Prozeßgasen oder deren Gemische und/oder feinkörnigen metallischen und/oder nicht-metallischen Feststoffen oder deren Gemische in das Schmelzbad, welches Zentralrohr von einem mantelförmigen Ringspalt zur Einleitung eines über eine Zuleitung zugeführten Schutzgases umgeben ist, ist dadurch gekennzeichnet, daß das metallurgische Gefäß mit einer Temperaturmeßeinrichtung zur Messung der Temperatur des im metallurgischen Gefäß enthaltenen Schmelzbades versehen ist, die mit einem Druck- oder Mengenregelventil gekoppelt ist, welches in der Zuleitung für das Schutzgas zu diese Unterbaddüse vorgesehen ist, und daß weiters eine weitere Leitung für eine Zuführung einer Basisschutzgasmenge vorgesehen ist, die mit einem Mengenregelventil versehen, jedoch nicht mit der Temperaturmeßeinrichtung gekoppelt ist.

Nach einer besonderen Ausführungsform ist bei Vorhandensein von mindestens zwei Leitungen zur Zuführung von Schutzgas je Unterbaddüse jede der Leitungen an eine eigene Gasquelle zur Zuführung von Gasen unterschiedlicher chemischer Zusammensetzung angeschlossen. Es ist jedoch auch möglich, beide Leitungen an nur eine einzige Gasquelle anzuschließen.

Die Erfindung ist anhand der in der Zeichnung dargestellten Figuren näher erläutert, wobei Fig. 1 einen Teilschnitt durch einen Konverter mit einer Unterbaddüse und Fig. 2 den prinzipiellen Aufbau einer Unterbaddüse jeweils in schematischer Darstellung veranschaulichen. Die Fig. 3, 4 und 5 zeigen jeweils eine in einem metallurgischen Gefäß eingebaute Unterbaddüse im Schnitt mit unterschiedlichen Pilzbildungen. In den Fig. 6 und 7 sind unterschiedliche Ausgestaltungen der erfindungsgemäßen Einrichtung in schematischer Darstellung veranschaulicht. Die Fig. 8 und 9 erläutern das erfindungsgemäße Verfahren in Diagrammform.

In Fig. 1 ist der Bodenbereich eines Konverters 1, wie er z.B. zur Stahlerzeugung zum Einsatz kommt, dargestellt, wobei im Boden 2 Unterbaddüsen 3 eingebaut sind, von denen jedoch nur eine dargestellt ist. Diese Unterbaddüse 3 durchsetzt den Stahlmantel 4 des Konverters und dessen Auskleidung 5 aus feuerfestem Material. Im Inneren des Konverters befindet sich ein von einer Schlackenschicht 6 bedecktes Stahl-Schmelzbad 7.

Die Unterbaddüse 3 ist (vgl. Fig. 2) als Doppelmantelrohr ausgebildet, wobei ein Zentralrohr 8 an eine Zuleitung 9 angeschlossen ist, mit der ein Prozeßgas oder ein Gemisch von Prozeßgasen zum Zentralrohr 8 und weiter in das Innere des Konverters 1 direkt in das Schmeizbad 7 eingeleitet werden kann. Durch dieses Zentralrohr 8 können auch feinkörnige metallische oder nicht-metallische Feststoffe oder deren Gemische mittels eines Trägergases in das Schmelzbad 7 eingebracht werden.

Um einen voreilenden Verschleiß des Zentralrohres 8 gegenüber der Auskleidung 5 aus feuerfestem Material zu vermeiden, ist das Zentralrohr 8 von einem Mantelrohr 10 umgeben, welches gegenüber dem Zentralrohr einen zylinderförmigen Ringspalt 11 begrenzt. Durch diesen Ringspalt 11 kann ein Schutzgas eingeleitet werden, welches an der Mündung 12 des Mantelrohres 10, die in etwa in gleicher Höhe mit der Mündung 13 des Zentralrohres 8 liegt, einen das eingeleitete Prozeßgas bzw. den Strom aus Prozeßgasen und Feststoffen umgebenden Mantel bildet. Dieses Mantelrohr 10 ist über eine Zuleitung 14 an eine Schutzgasquelle angeschlossen. Das Schutzgas kann von unterschiedlichen Gasen gebildet sein, vorteilhaft werden ausschließlich oder zusätzlich Kohlenwasserstoffe CₓH_{y} eingesetzt, da diese Gase eine große Kühlwirkung bewirken.

Die Fig. 3 bis 5 zeigen ein unterschiedliches Pilzwachstum eines sich vorwiegend an der Mündung 12 des Mantelrohres 10 ansetzenden Pilzes 15, der aus erstarrtem Stahl bzw. erstarrtem Eisen besteht. Gemäß Fig. 3 ist infolge einer zu starken Kühlung des Zentralrohres 8, d.h. infolge einer zu großen zugeführten Menge an Schutzgas, ein übermäßig großer Pilz 15 entstanden. Das Zentralrohr 8 ist beinahe zugewachsen, und es kommt zu einer mehr oder weniger unkontrollierten Seitenströmung 16 zwischen dem Pilz 15 und der Auskleidung 5 aus feuerfestem Material.

Fig. 4 veranschaulicht einen zu großen Düsenrückbrand infolge zu schwacher Düsenkühlung, also infolge einer zu geringen Menge von zugeleitetem Schutzgas. Es bildet sich nur ein sehr kleiner Pilz 15 aus und es kommt zu einem starken Verschleiß der Auskleidung 5 aus feuerfestem Material in unmittelbarer Umgebung der Unterbaddüse 3 sowie zu einem starken Abbrand der Unterbaddüse 3.

Fig. 5 veranschaulicht eine ideale Pilzform. Der Pilz 15 weist zentral einen Durchgang 17 für die Prozeßgase bzw. die in das Schmelzbad 7 einzuleitenden Feststoffe auf, der etwa dem Innendurchmesser des Zentralrohres 8 entspricht. Zudem bedeckt und schützt er nicht nur die Mündungen 12 und 13 der Unterbaddüse 3, sondern auch die Auskleidung 5 aus feuerfestem Material in unmittelbarer Düsenumgebung, so daß dort kein vorzeitiger Verschleiß der Auskleidung 5 eintritt.

Gemäß der in Fig. 6 dargestellten Ausführungsform einer erfindungsgemäßen Einrichtung zur Durchführung des erfindungsgemäßen Verfahrens ist in der Zuleitung 14 für das Schutzgas eine Druckmeßeinrichtung 18 vorgesehen. Schutzgas wird zur Zuleitung 14 über drei Leitungen 19, 20, 21 zugeführt, die jeweils mit einem Druck- oder Mengenregelventil 22, 23, 24 versehen sind und die vor der Druckmeßeinrichtung 18 in die Zuleitung 14 münden. Über eine erste Leitung 19 wird eine Basismenge an Schutzgas sowie gegebenenfalls Feststoffe zugeführt. Die beiden anderen Leitungen 20, 21 dienen zur Zuleitung von in Abhängigkeit des gemessenen Druckes einstellbaren Zusatzmengen an Schutzgas.

Durch die drei Leitungen 19, 20, 21 können jeweils Gase unterschiedlicher chemischer Zusammensetzung zugeführt werden, die dann als Gasgemisch das Schutzgas bilden. Wie aus Fig. 6 ersichtlich ist, sind die Mengenregelventile 22, 23, 24 für die Zusatzmengen mit der Druckmeßeinrichtung 18 über einen Rechner 25 gekoppelt.

### Die Funktion der Einrichtung ist folgende:

Die Regelung der Menge des Schutzgases bzw. der Schutzgase gemäß der in Fig. 6 dargestellten Ausführungsform umfaßt drei Regelkreise. Während der erste Regelkreis - hier kann auch eine Steuerung verwirklicht sein - eine Basismenge an Schutzgas über eine Mengenregelung mittels des Mengenregelventiles 22 sicherstellt, gleicht der zweite und dritte Regelkreis 18, 25,23 sowie 18,25,24 die Schwankungen des Kühlbedarfes während des im metallurgischen Gefäß 1 ablaufenden Prozesses zur Sicherstellung einer konstanten Größe des Pilzes 15 an der Unterbaddüse 3, d.h. des Druckes am Ringspalt 11 (Freihaltung der Mündung 13 des Zentralrohres 8 mittels Druckregelung) aus, indem eine mengengeregelte Zusatzmenge an Schutzgas zum Ringspalt 11 geleitet wird. Im Vergleich zur klassischen Mengeneinstellung ist ein konstanter Druck für den Ringspalt 11 des Mantelrohres 10 und somit eine optimale Pilzgröße durch die Regelung gemäß dieser Erfindung realisiert. Der optimale Druck hängt von der Düsenkonfiguration ab und ergibt sich aus dem Druckverlust durch die Zuleitung 14, Konstruktion der Unterbaddüse 3 und dem Druckverlust durch den Pilz 15 an der Mündung 12.

Erfindungsgemäß ist die Basismenge des Schutzgases für den Ringspalt 11 so einzustellen, daß eine ausreichende Kühlung für die Unterbaddüse 3 sichergestellt und gleichzeitig die Unterbaddüse 3 freigehalten wird. Der Druck des Schutzgases im Ringspalt 11 wird so ausgewählt, daß ein Druckverlust durch den Pilzkörper von 1 bis 2 bar überwunden werden kann. Da der Druckverlust durch die Unterbaddüsen 3 während einer Kampagne des metallurgischen Gefäßes (die Unterbaddüse 3 wird aufgrund eines mit der Zeit allgemeinen Verschleißes der Auskleidung 5 kürzer) niedriger wird, sind die Vorgaben der Basismenge und/oder des zu erzielenden Druckes entsprechend anzupassen, was als Funktion einer Reise bzw. Kampagne des metallurgischen Gefäßes 1 (Schmelzzahl) automatisch erfolgen kann.

Nach der Installation der Unterbaddüse 3 ist ein kalter Test der Unterbaddüse 3 mit der Gasversorgung durchzuführen, um den Druck am Ringspalt 11 bei einem gegebenen Schutzgasdurchfluß ohne Pilzbildung festzustellen. Die Feststoff- und/oder Gaseinblasung kann bei einem als Elektro-Lichtbogenofen ausgebildeten metallurgischen Gefäß 1 entsprechend der Energiezufuhr gesteuert werden. Kurz vor dem Abstich kann das Einblasen von Prozeßgasen und/oder Feststoffen nach Bedarf automatisch gestoppt werden, um unerwünschte Elemente, wie Zn, Blei usw., aus dem Schmelzbad 7 zu entfernen. Da die eingeblasenen Prozeßgase und Feststoffe eine zusätzliche Kühlung an der Unterbaddüse 3 bewirken, sind zwei Vorgaben bezüglich Basismenge an Schutzgas und Druck je für Einblasung bzw. ohne Einblasung vorteilhaft. Nach dem Einblasen der Prozeßgase und/oder Feststoffe ist die Unterbaddüse 3, d.h. das Zentralrohr 8, mit einem Gas oder Gasgemisch zur Freihaltung zu beaufschlagen.

Ein typisches Fahrdiagramm für die Beaufschlagung einer Unterbaddüse 3 bei einem Elektro-Lichtbogenofen ist in Fig. 8 dargestellt:

In diesem Diagramm ist auf der Abszisse die Zeit aufgetragen. Zum Zeitpunkt A wird ein Lichtbogen eines Elektro-Lichtbogenofens gezündet und die Schmelzleistung (in MW) setzt in voller Stärke ein. Dies ist durch den Kurvenzug mit voll ausgezogener dünner Linie veranschaulicht. Zum Zeitpunkt B wird mit der Feststoffeinblasung begonnen. Der Durchsatz durch das Zentralrohr (in kg/min) ist mit der dünnen strichlierten Linie veranschaulicht. Der Durchsatz der Feststoffeinblasung wird zum Zeitpunkt C beendet; die Schmelzleistung sinkt durch Abschalten des Lichtbogens zum Zeitpunkt D gegen Null.

Der Kurvenzug I veranschaulicht den mit der Druckmeßeinrichtung 18 gemessenen Druck (in bar) im Ringspalt 11 der Unterbaddüse 3. Der Kurvenzug II gibt die durch den Ringspalt 11 der Unterbaddüse 3 strömende Basismenge (in Nm³/h) wieder, der Kurvenzug III gibt die über die Leitungen 20 und 21 dem Ringspalt 11 zugeführten Zusatzmengen an Schutzgas ebenfalls in Nm³/h wieder. Die im Kurvenzug II dargestellte Erhöhung der Basismenge ist durch eine mit dem Prozeßfortgang sich einstellende Temperaturerhöhung bedingt. Durch die Erhöhung der Basismenge kann sichergestellt werden, daß die Regelung für die Zusatzmenge immer im optimalen Regelbereich arbeitet. Die Basismenge wird somit als Funktion der Ofenreise angepaßt. Es ist zu ersehen, daß das zum Zeitpunkt E stattfindende Absinken des Ringspaltdruckes durch eine Erhöhung der über die Leitungen 20 und 21 zugeführten Zusatzmengen kurzfristig ausgeglichen wird, so daß eine Änderung des Pilzes 15 kurzfristig ausgeglichen werden kann, wenn eine solche Änderung in einer solchen kurzen Zeit überhaupt stattgefunden hat.

Die Regelung der Menge des Schutzgases gemäß der in Fig. 7 dargestellten Ausführungsform erfolgt zusätzlich in Abhängigkeit der aktuellen Badtemperatur, die mit der Temperaturmeßeinrichtung 26 gemessen und deren Wert an den Rechner 25 weitergeleitet wird, und umfaßt drei Regelkreise. Während der erste Regelkreis eine Basismenge an Schutzgas über eine Mengenregelung mittels des Mengenregelventiles 22 sicherstellt, gleicht der zweite/dritte Regelkreis 18, 26, 25, 23 sowie 18, 26, 25, 24 die Schwankungen.des Kühlbedarfes während des Prozesses gemäß der gemessenen Badtemperatur und dem gemessenen Druck im Ringspalt 11 über die Mengenregelventile 23 und 24 aus.

Ist eine Mehrzahl von Unterbaddüsen 3 an einem metallurgischen Gefäß 1 vorgesehen, sind die Unterbaddüsen 3 individuell zu regeln, d.h. daß bei jeder Unterbaddüse eine Druckmeßeinrichtung 18 vorzusehen ist. Dies ist die optimale Ausführungsform. Es ist aber auch möglich, mehrere Unterbaddüsen 3 gemeinsam, z.B. gruppenweise (in Abhängigkeit von der Einbaulage etc.), hinsichtlich der Regelung der Schutzgasmenge zusammenzufassen.

Die Badtemperaturmessung kann in unterschiedlicher Weise erfolgen, wie z.B. Tauchsonde, Thermoelement in der Mauerung, Unterbaddüsentemperaturmessung usw. Die Einstellung der Zusatzmenge an Schutzgas erfolgt nach dem aktuellen Kühlbedarf bei der gemessenen Badtemperatur unter Berücksichtigung des zusätzlichen Kühleffektes des Prozeßgases und der gegebenenfalls einzublasenden Feststoffe, um eine optimale Kühlung der Unterbaddüse 3 zu gewährleisten.

Dieser Regelprozeß ist in Fig. 9 veranschaulicht. Der Kurvenzug IV gibt die gemessene Badtemperatur in °C wieder. Es ist anhand des Kurvenzuges III, der die Zusatzmengen des Schutzgases veranschaulicht, die über die Leitungen 20 und 21 der Unterbaddüse 3 zugeführt werden und die über die Mengenregelventile 23 und 24 geregelt werden, zu ersehen, daß mit Absinken der Badtemperatur die Zusatzmengen zurückgenommen werden und mit Steigen der Badtemperatur erhöht werden. Hierdurch ergibt sich ein konstanter Druck im Ringspalt 11 der Unterbaddüse 3, wie dies durch den Kurvenzug I dargestellt ist. Somit ist gemäß diesem Verfahren bei stark schwankenden Badtemperaturen ebenfalls ein gleichmäßig großer Pilz 15 sichergestellt.

In der Praxis hängt die Badtemperatur von vielen Faktoren ab und ändert sich während des Prozesses sehr stark (1400°C bis 1700°C), insbesondere bei Elektro-Lichtbogenöfen, wobei die Badtemperatur von der Liquidustemperatur unmittelbar nach dem Schrottchargieren bis 1680°C beim Abstich ansteigt.

Ob eine Regelung der Schutzgasmenge allein aufgrund einer Druckmessung im Ringspalt 11 der Unterbaddüse 3 und/oder in Abhängigkeit der Badtemperatur durchgeführt wird, liegt im Ermessen des Fachmannes und hängt von den metallurgischen Prozessen, die im metallurgischen Gefäß 1 stattfinden sollen, ab.

Das erfindungsgemäße Verfahren ergibt zusätzlich zu den schon weiter oben beschriebenen Vorteilen, wie z.B. einer längeren Lebensdauer der Auskleidung aus feuerfestem Material, noch folgende wesentliche Vorteile:
- höheres Ausbringen der eingeblasenen Prozeßgase und/oder Feststoffe,
- frühzeitiger Einblasbeginn möglich (eine Einblasung kann während des gesamten Prozesses erfolgen, wie z.B. während der Power-on-Zeit beim Elektro-Lichtbogenofen), da keine Flachbadphase dafür notwendig ist, was aber für ein Aufblasen durch eine Lanze erforderlich ist,
- bessere Schmelzbadbewegung, somit eine verbesserte Homogenisierung der Temperatur und chemischen Zusammensetzung im Schmelzbad 7,
- bessere Prozeßführung aufgrund gleichmäßiger und kontrollierbarer Einblasung,
- bessere Schaumschlackenbildung, somit bessere Energieeffizienz.

## Patentansprüche

1. Verfahren zum Unterbadeinblasen von Prozeßgasen oder deren Gemischen und/oder von feinkörnigen metallischen und/oder nicht-metallischen Feststoffen oder deren Gemischen mittels gekühlter Unterbaddüsen (3) in ein in einem metallurgischen Gefäß (1) befindliches Schmelzbad (7), insbesondere in eine Stahlschmelze, wobei zur Kühlung der Unterbaddüsen (3) ein den Strom der eingeblasenen Prozeßgase und/oder Feststoffe mantel förmig umgebender Gasstrom aus Schutzgas in das metallurgische Gefäß (1) eingeleitet wird, wobei der Gasstrom aus Schutzgas in Abhängigkeit der Kühlbedingungen geregelt wird, **dadurch gekennzeichnet, daß** die einer Unterbaddüse (3) zugeleitete Menge an Schutzgas mittels kombinierter Mengenregelung und Druck- und/oder Temperaturregelung geregelt wird, indem mindestens ein Regelkreis eine Basisschutzgasmenge mit einer Mengenregelung sicherstellt und mindestens ein zusätzlicher Regelkreis Schwankungen des Schutzgasbedarfs zur Freihaltung und optimalen Kühlung der Unterbaddüsen (3) während eines Prozesses in Abhängigkeit des sich an der Unterbaddüse (3) einstellenden Druckes des Schutzgases und/oder in Abhängigkeit der Temperatur des im metallurgischen Gefäß (1) vorhandenen Schmelzbades (7) regelt.

2. Verfahren nach Anspruch 1, **dadurch gekennzeichnet, daß** die Menge an Schutzgas bei Absinken des Druckes erhöht und bei Steigen des Druckes erniedrigt wird.

3. Verfahren nach Anspruch I oder 2, **dadurch gekennzeichnet, daß** die Menge an Schutzgas bei Absinken der Temperatur des Schmelzbades erniedrigt und bei Steigen der Temperatur erhöht wird.

4. Verfahren nach einem oder mehreren der Ansprüche 1 bis 3, **dadurch gekennzeichnet, daß** die Basisschutzgasmenge in Abhängigkeit der Bauart einer Unterbaddüse (3) und/oder dem Einsatzort einer Unterbaddüse (3) und/oder in Abhängigkeit des Abbrandes der Unterbaddüse (3) unabhängig von Druckänderungen des Schutzgases und unabhängig von der Temperatur des im metallurgischen Gefäß (1) vorhandenen Schmelzbades (7) eingestellt wird, und daß die Zusatzmenge an Schutzgas in Abhängigkeit des Druckes des Schutzgases und/oder in Abhängigkeit der Temperatur des im metallurgischen Gefäß (1) vorhandenen Schmelzbades (7) geregelt wird.

5. Verfahren nach einem oder mehreren der Ansprüche 1 bis 4, **dadurch gekennzeichnet, daß** das Schutzgas von Gasen oder Flüssigkeiten mit unterschiedlicher chemischer Zusammensetzung gebildet wird.

6. Verfahren nach einem oder mehreren der Ansprüche 1 bis 5, **dadurch gekennzeichnet, daß** mindestens ein erstes Gas mit einer bestimmten ersten chemischen Zusammensetzung für die Basisschutzgasmenge sowie mindestens ein zweites Gas mit einer gleichen oder einer von der ersten chemischen Zusammensetzung abweichenden chemischen Zusammensetzung für die Zusatzmenge eingesetzt werden.

7. Verfahren nach einem oder mehreren der Ansprüche 1 bis 6, **dadurch gekennzeichnet, daß** als Schutzgas für die Zusatzmenge ein Gas mit der chemischen Zusammensetzung CₓH_{y} eingesetzt wird.

8. Verfahren nach einem oder mehreren der Ansprüche 1 bis 7, **dadurch gekennzeichnet, daß** der Ausmauerungszustand des metallurgischen Gefäßes (1), d.h. der Verschleiß der Auskleidung (4) aus feuerfestem Material bei der Regelung der Menge des Schutzgases berücksichtigt wird.

9. Verfahren nach einem oder mehreren der Ansprüche 1 bis 8, **dadurch gekennzeichnet, daß** für die Regelung der Menge des Schutzgases die durch die Unterbaddüsen (3) eingeblasenen Prozeßgase und/oder Feststoffe hinsichtlich Menge und/oder Temperatur und/oder chemischer Zusammensetzung berücksichtigt werden.

10. Verfahren nach Anspruch 9, **dadurch gekennzeichnet, daß** die Berücksichtigung der durch die Unterbaddüsen (3) eingeblasenen Prozeßgase bzw. Feststoffe für die Festlegung der Basisschutzgasmenge herangezogen wird.

11. Einrichtung zur Durchführung des Verfahrens nach einem oder mehreren der Ansprüche 1 bis 10, mit einem ein Schmelzbad (7) aufnehmenden metallurgischen Gefäß (1), mindestens einer im metallurgischen Gefäß (1) eingebauten und dessen feuerfeste Auskleidung (4) durchsetzenden Unterbaddüse (3) mit einem Zentralrohr (8) zur Einleitung von Prozeßgasen oder deren Gemische und/oder feinkörnigen metallischen und/oder nicht-metallischen Feststoffen oder deren Gemische in das Schmelzbad (7), welches Zentralrohr (8) von einem mantelförmigen Ringspalt (11) zur Einleitung eines über eine Zuleitung (14) zugeführten Schutzgases umgeben ist, **dadurch gekennzeichnet, daß** eine Druckmeßeinrichtung zur Messung des sich an der Unterbaddüse (3) einstellenden Druckes des Schutzgases vorgesehen ist, welche Druckmeßeinrichtung (18) mit einem Druck- oder Mengenregelventil (23, 24) gekoppelt ist, welches in der Zuleitung (14, 20, 21) für das Schutzgas zu dieser Unterbaddüse (3) vorgesehen ist, und daß weiters eine weitere Leitung (19) für eine Zuführung einer Basisschutzgasmenge vorgesehen ist, die mit einem Mengenregelventil (22) versehen, jedoch nicht mit der Druckmeßeinrichtung (18) gekoppelt ist.

12. Einrichtung zur Durchführung des Verfahrens nach einem oder mehreren der Ansprüche 1 bis 10, mit einem ein Schmelzbad (7) aufnehmenden metallurgischen Gefäß (1), mindestens einer im metallurgischen Gefäß (1) eingebauten und dessen feuerfeste Auskleidung (4) durchsetzenden Unterbaddüse (3) mit einem Zentralrohr (8) zur Einleitung von Prozeßgasen oder deren Gemische und/oder feinkörnigen metallischen und/oder nicht-metallischen Feststoffen oder deren Gemische in das Schmelzbad (7), welches Zentralrohr (8) von einem mantelförmigen Ringspalt (11) zur Einleitung eines über eine Zuleitung (14) zugeführten Schutzgases umgeben ist, **dadurch gekennzeichnet, daß** das metallurgische Gefäß (1) mit einer Temperaturmeßeinrichtung (26) zur Messung der Temperatur des im metallurgischen Gefäß enthaltenen Schmelzbades (7) versehen ist, die mit einem Druck- oder Mengenregelventil (23, 24) gekoppelt ist, welches in der Zuleitung (14, 20, 21) für das Schutzgas zu dieser Unterbaddüse (3) vorgesehen ist, und daß weiters eine weitere Leitung (19) für eine Zuführung einer Basisschutzgasmenge vorgesehen ist, die mit einem Mengenregelventil (22) versehen, jedoch nicht mit der Temperaturmeßeinrichtung (26) gekoppelt ist.

13. Einrichtung nach Anspruch 11 oder 12, **dadurch gekennzeichnet, daß** bei Vorhandensein von mindestens zwei Leitungen (19, 20, 21) zur Zuführung von Schutzgas je Unterbaddüse (3) jede der Leitungen (19,20,21) an eine eigene Gasquelle zur Zuführung von Gasen unterschiedlicher chemischer Zusammensetzung angeschlossen ist.

## Claims

1. A method of underbath-injecting process gases or mixtures thereof and/or fine-grained metallic and/or nonmetallic solids or mixtures thereof into a melting bath (7), in particular a steel melt, located in a metallurgical vessel (1) by means of cooled underbath nozzles (3), wherein a gas flow consisting of protective gas and surrounding the flow of injected process gases and/or solids in the manner of a jacket is introduced into the metallurgical vessel (1) in order to cool the underbath nozzles (3), wherein the gas flow of protective gas is controlled depending on the cooling conditions, **characterized in that** the amount of protective gas supplied to an underbath nozzle (3) is controlled by means of a combination of volume control and pressure and/or temperature control **in that** at least one control circuit guarantees for a basic amount of protective gas by means of volume control and at least one additional control circuit controls any variations in the demand for protective gas in order to keep free and optimally cool the underbath nozzles (3) during a process, depending on the pressure of the protective gas adjusting at the underbath nozzle (3) and/or depending on the temperature of the melting bath (7) present in the metallurgical vessel (1).

2. A method according to claim 1, **characterized in that** the amount of protective gas is increased as the pressure decreases and is reduced as the pressure increases.

3. A method according to claim 1 or 2, **characterized in that** the amount of protective gas is reduced as the temperature of the melting bath falls and is increased as the temperature rises.

4. A method according to one or several of claims 1 to 3, **characterized in that** the basic amount of protective gas is adjusted depending on the structure of an underbath nozzle (3) and/or the site where an underbath nozzle (3) is used and/or depending on the melting loss of the underbath nozzle (3), independently of any pressure variations of the protective gas and independently of the temperature of the melting bath (7) present in the metallurgical vessel (1), and that the additional amount of protective gas is controlled depending on the pressure of the protective gas and/or depending on the temperature of the melting bath (7) present in the metallurgical vessel (1).

5. A method according to one or several of claims 1 to 4, **characterized in that** the protective gas is formed from gases or liquids having different chemical compositions.

6. A method according to one or several of claims 1 to 5, **characterized in that** at least one first gas having a certain first chemical composition is used for the basic amount of protective gas and at least one second gas having a chemical composition that is equal to or different from the first chemical composition is used for the additional amount.

7. A method according to one or several of claims 1 to 6, **characterized in that** a gas having the chemical composition CₓH_{y} is used as a protective gas for the additional amount.

8. A method according to one or several of claims 1 to 7, **characterized in that** the state of the lining of the metallurgical vessel (1), i.e., the wear of the lining (4) made of fireproof material, is taken into account when controlling the amount of protective gas.

9. A method according to one or several of claims 1 to 8, **characterized in that**, in order to control the amount of protective gas, the process gases and/or solids injected through the underbath nozzles (3) are taken into account with regard to their amount and/or temperature and/or chemical composition.

10. A method according to claim 9, **characterized in that** the consideration of the process gases or solids, respectively, injected through the underbath nozzles (3) is used for determining the basic amount of protective gas.

11. A means for carrying out the method according to one or several of claims 1 to 10, comprising a metallurgical vessel (1) receiving a melting bath (7), at least one underbath nozzle (3) incorporated in the metallurgical vessel (1) and passing through the fireproof lining (4) thereof, which underbath nozzle has a central tube (8) for admitting process gases or mixtures thereof and/or fine-grained metallic and/or nonmetallic solids or mixtures thereof into the melting bath (7), which central tube (8) is surrounded by a jacket-like annular gap (11) for introducing a protective gas supplied via a feed pipe (14), **characterized in that** a pressure-measuring device for measuring the pressure of the protective gas adjusting at the underbath nozzle (3) is provided, which pressure-measuring device (18) is coupled to a pressure or volume controlling valve (23, 24), which is provided in the feed pipe (14, 20, 21) for the protective gas to said underbath nozzle (3), and that furthermore another duct (19) for supplying a basic amount of protective gas is provided, which duct is equipped with a volume controlling valve (22) but is not coupled to the pressure-measuring device (18).

12. A means for carrying out the method according to one or several of claims 1 to 10, comprising a metallurgical vessel (1) receiving a melting bath (7), at least one underbath nozzle (3) incorporated in the metallurgical vessel (1) and passing through the fireproof lining (4) thereof, which underbath nozzle has a central tube (8) for admitting process gases or mixtures thereof and/or fine-grained metallic and/or nonmetallic solids or mixtures thereof into the melting bath (7), which central tube (8) is surrounded by a jacket-like annular gap (11) for introducing a protective gas supplied via a feed pipe (14), **characterized in that** the metallurgical vessel (1) is provided with a temperature-measuring device (26) for measuring the temperature of the melting bath (7) contained in the metallurgical vessel, which temperature-measuring device is coupled to a pressure or volume controlling valve (23, 24), which is provided in the feed pipe (14, 20, 21) for the protective gas to said underbath nozzle (3), and that furthermore another duct (19) for supplying a basic amount of protective gas is provided, which duct is equipped with a volume controlling valve (22) but is not coupled to the temperature-measuring device (26).

13. A means according to claim 11 or 12, **characterized in that**, if per underbath nozzle (3) at least two ducts (19, 20, 21) for the supply of protective gas are provided, each of the ducts (19, 20, 21) is connected with its own gas source for the supply of gases of different chemical compositions.

## Revendications

1. Procédé pour injecter un gaz de traitement ou un mélange de tels gaz et / ou des matières solides, à granulométrie fine, métalliques et / non métalliques ou leurs mélanges, au moyen de buses immergées refroidies (3), à l'intérieur d'une fonte (7), en particulier une fonte d'acier, se trouvant à l'intérieur d'un récipient de métallurgie (1), où, pour refroidir les buses immergées (3), on amène dans le récipient de métallurgie (1) un flux de gaz constituant un gaz de protection entourant, à la manière d'une enveloppe, le flux de gaz de traitement injecté ou / et de matières solides injectées et où le flux du gaz constituant le gaz de protection est réglé en fonction des conditions de refroidissement, **caractérisé en ce que** la quantité de gaz de protection amenée à une buse immergée (3) est ajustée par un réglage combiné de la quantité, de la pression et / ou de la température, **en ce qu'**au moins un circuit de réglage assure une quantité de base de gaz de protection par un réglage de la quantité et **en ce qu'**au moins un circuit de réglage additionnel supprime les oscillations dans la demande en gaz de protection et assure un refroidissement optimal des buses immergées (3) pendant le processus en fonction de la pression du gaz de protection qui prévaut à la buse immergée (3) et / ou en fonction de la température dans la fonte (7) présente dans le récipient de métallurgie (1).

2. Procédé selon la revendication 1, **caractérisé en ce que** la quantité de gaz de protection est augmentée quand la pression diminue et est diminuée quand la pression augmente.

3. Procédé selon la revendication 1 ou la revendication 2, **caractérisé en ce que** la quantité de gaz de protection est diminuée quand la température de la fonte diminue et augmente quand cette température augmente.

4. Procédé selon une ou plusieurs des revendications 1 à 3, **caractérisé en ce que** la quantité de base de gaz de protection est fixée d'une manière qui dépend de la conception de la buse immergée (3) et / ou de l'emplacement d'installation de la buse immergée (3) et / ou de l'usure de la buse immergée (3), mais qui ne dépend pas des changements de pression dans le gaz de protection et des changements de température de la fonte (7) présente dans le récipien de métallurgie (1) et **en ce que** la quantité additionnelle de gaz de protection est réglée en fonction de la pression du gaz de protection et / ou en fonction de la température de la fonte (7) présente dans le récipient de métallurgie (1).

5. Procédé selon une ou plusieurs des revendications 1 à 4, **caractérisé en ce que** le gaz de protection est constitué de gaz ou de liquides ayant différentes compositions chimiques.

6. Procédé selon une ou plusieurs des revendications 1 à 5, **caractérisé en ce qu'**au moins un premier gaz avec une première composition chimique déterminée est utilisé pour la quantité de base de gaz de protection et qu'au moins un second gaz avec une composition chimique identique à la première composition chimique ou différente de celle-ci est utilisé pour la quantité additionnelle.

7. Procédé selon une ou plusieurs des revendications 1 à 6, **caractérisé en ce que** l'on utilise en tant que gaz de protection pour la quantité additionnelle, un gaz ayant la composition chimique CₓYₓ.

8. Procédé selon une ou plusieurs des revendications 1 à 7, **caractérisé en ce que** l'état du parement du récipient de métallurgie (1), c'est-à-dire l'usure du revêtement (5) du matériau réfractaire est pris en compte pour le réglage de la quantité de gaz de protection.

9. Procédé selon une ou plusieurs des revendications 1 à 8, **caractérisé en ce que** pour le réglage de la quantité de gaz de protection, on prend en compte le gaz de traitement injecté et / ou les matières solides injectées par les buses immergées (3), du point de vue de la quantité et / ou de la température et / ou de la composition chimique.

10. Procédé selon la revendication 9, **caractérisé en ce que** l'on prend en compte le gaz de traitement injecté et / ou les matières solides injectées par les buses immergées (3) pour la détermination de la quantité de base de gaz de protection.

11. Installation pour mettre en oeuvre le procédé selon une ou plusieurs des revendications 1 à 10, avec un récipient de métallurgie (1) contenant une fonte (7) et au moins une buse immergée (3) incorporée au récipient de métallurgie (1), traversant son revêtement réfractaire (5), et comprenant un tube central (8) pour l'introduction dans la fonte (7) d'un gaz de traitement et / ou d'un mélange de tels gaz et / ou de matières solides à granulométrie fine, métalliques et / ou non métalliques ou d'un mélange de telles matières, ledit tube central (8) étant entouré par une fente annulaire (11) formant une enceinte pour l'introduction d'un gaz de protection arrivant via une conduite d'amenée (14), **caractérisée en ce qu'**une installation est prévue pour mesurer la pression du gaz de protection au niveau de la buse immergée (3), cette installation (18) de mesure de la pression étant couplée avec une soupape (23, 24) de réglage de la pression ou de la quantité qui est disposée dans la conduite (14, 20, 21), amenant le gaz de protection à cette buse immergée (3) et **en ce que**, par ailleurs, une autre conduite (19), qui est prévue pour amener une quantité de base de gaz de protection est pourvue d'une soupape (22) de réglage de la quantité, cette dernière n'étant toutefois pas couplée avec le dispositif de mesure de la pression (18).

12. Installation pour mettre en oeuvre le procédé selon une ou plusieurs des revendications 1 à 10, avec un récipient de métallurgie (1) contenant une fonte (7) et au moins une buse immergée (3) incorporée au récipient de métallurgie (1), d 3 traversant son rev5tement réfractaire ( ), et comprenant un tube central (8) pour l'introduction dans la fonte (7) d'un gaz de traitement et / ou d'un mélange de tels gaz et / ou de matières solides à granulométrie fine, métalliques et / ou non métalliques ou d'un mélange de telles matières, ledit tube central (8) étant entouré par une fente annulaire (11) formant une enceinte pour l'introduction d'un gaz de protection arrivant via une conduite d'amenée (14), **caractérisée en ce que** le récipient de métallurgie (1) est pourvu d'une installation (26) de mesure de la température pour mesurer la température dans la fonte (7) présente dans le récipient de métallurgie, qui est couplée avec une soupape (23, 24) de réglage de la pression ou de la quantité, disposée dans la conduite (14, 20, 21) amenant le gaz de protection à cette buse immergée (3) et **en ce que**, par ailleurs, une autre conduite (19), qui est prévue pour amener une quantité de base de gaz de protection est pourvue d'une soupape (22) de réglage de la quantité, cette dernière n'étant toutefois pas couplée avec le dispositif de mesure de la température (26).

13. Dispositif selon la revendication 11 ou la revendication 12, **caractérisé en ce que**, lorsque au moins deux conduites (19, 20, 21) sont présentes pour amener un gaz de protection à chaque buse immergée (3), chacune des conduites (19, 20, 21) est connectée à une source de gaz spécifique pour amener des gaz de différentes compositions chimiques.
